# EUROPÄISCHE PATENTSCHRIFT

(11) **EP 0 721 039 B1**
(45) Veröffentlichungstag und Bekanntmachung des Hinweises auf die Patenterteilung: **25.03.1998**
(21) Anmeldenummer: 95119629.4
(22) Anmeldetag: 13.12.1995
(51) Int. Cl.: E05B 65/46

(54) **Verriegelungsstange für Zentralverschlüsse an Möbeln**
Locking bar for central locking devices on furniture
Tige de blocage pour dispositifs de verrouillage pour meubles

(30) Priorität: 07.01.1995 DE 29500208 U
(43) Veröffentlichungstag der Anmeldung: 10.07.1996
(73) Patentinhaber: PAUL HETTICH GMBH & CO., D-32278 Kirchlengern (DE)
(72) Erfinder: Matthes, Joachim, D-32269 Kirchlengern (DE); Ellersiek, Ralf, D-32257 Bünde (DE)
(74) Vertreter: Stracke, Alexander, Dipl.-Ing.

(56) Entgegenhaltungen:
- DE-A- 1 903 179
- DE-U- 8 608 047
- US-A- 3 325 234
- US-A- 4 240 685

## Beschreibung

Die vorliegende Erfindung betrifft eine Verriegelungsstange gemäß dem Oberbegriff des Anspruchs 1.

Verriegelungsstangen der vorerwähnten Art sind an sich, Z.B. aus dem Dokument US-A-3 325 234, bekannt und dienen dazu, nach dem Betätigen eines Schlosses mehrere, in einer Reihe liegende Schübe oder Türen eines Möbels zu entriegeln oder zu verriegeln.

Bei Möbeln mit Schüben sind derartige Verriegelungsstangen derart konzipiert, daß nach dem Herausziehen eines Schubes alle anderen Schübe automatisch verriegelt sind, um ein Kippen des Möbels zu verhindern.

Der vorliegenden Erfindung liegt die Aufgabe zugrunde, eine Verriegelungsstange der gattungsgemäßen Art zu schaffen, bei der das Betätigungsglied auf einfache Art und Weise in unterschiedlichen Positionen festlegbar ist und die darüber hinaus auf ebenso einfache Art und Weise in ihrer Länge veränderbar ist.

Diese Aufgabe wird erfindungsgemäß durch die Merkmale des kennzeichnenden Teils des Anspruchs 1 gelöst.

Bei einer derartigen Verriegelungsstange ist das Betätigungsglied entsprechend der vorgegebenen Lochreihe leicht und mühelos in unterschiedlichen Positionen festlegbar, so daß eine schnelle Anpassung der Anordnung des Betätigungsgliedes an die Montageposition eines Schlosses eines Möbels gegeben ist.

Durch die Rastverbindung der einzelnen Stangenelemente untereinander besteht die Möglichkeit, unterschiedlich lange Stangenelemente auf einfache Art und Weise miteinander zu verbinden, so daß auch eine bequeme und schnell durchführbare Anpassung der Gesamtlänge einer Verriegelungsstange an ein Möbel vorgegebener Größe möglich ist.

Weitere Merkmale der Erfindung sind Gegenstand von Unteransprüchen.

Ein Ausführungsbeispiel der Erfindung ist in den beigefügten Zeichnen dargestellt und wird im Folgenden näher beschrieben. Es zeigen:
- Figur 1: eine Teil-Seitenansicht eines Möbels mit mehreren Schüben und einer erfindungsgemäßen Verriegelungsstange,
- Fig. 2a-2d: einzelne Stangenelemente einer Verriegelungsstange in unterschiedlichen Längen,
- Figur 3: eine Rückansicht einer Verriegelungsstange im Verbindungsbereich eines Betätigungsgliedes,
- Figur 4: einen Schnitt nach der Linie IV/IV in Fig. 3,
- Figur 5: die im gegenseitigen Verbindungsbereich liegenden Enden zweier Stangenelemente vor Herstellung der Verbindung zu einer gemeinsamen Verriegelungsstange,
- Figur 6: die im Verbindungsbereich liegenden Enden zweier Stangenelemente nach Herstellung der Verbindung,
- Figur 7: einen Schnitt nach der Linie VII/VII in Fig. 6,
- Figur 8: einen Schnitt nach der Linie VIII/VIII in Fig. 6.

In Figur 1 ist mit dem Bezugszeichen 1 insgesamt eine Verriegelungsstange für einen Zentralverschluß an einem Möbel 2 bezeichnet, welches mit mehreren Schüben 3 ausgestattet ist.

Die Verriegelungsstange 1 besteht aus mindestens zwei Stangenelementen 1a gleicher oder unterschiedlicher Länge, wie sie in den Figuren 2a bis 2d gezeigt sind. An der Verriegelungsstange 1 ist mindestens ein Betätigungsglied 4 festgelegt, wobei ein derartiges Betätigungsglied 4 mit einem Schloß eines nicht weiter dargestellten Zentralverschlusses des Möbels 2 zusammenwirkt.

Gem. vorliegender Erfindung sind die einzelnen Stangenelemente 1a mit einer einheitlichen Lochreihe 5 versehen, wobei der Abstand der einzelnen Löcher der jeweiligen Lochreihen 5 zueinander dem im Möbelbau üblichen Normmaß entspricht.

Jedes Betätigungsglied 4 ist mit Rastnocken 6 versehen (s. Fig. 3 und 4), die in die einzelnen Löcher der Lochreihen 5 einrastbar sind. Somit ist eine einfache und sichere Festlegung eines Betätigungsgliedes 4 in unterschiedlichen Positionen längs der Verriegelungsstange 1 möglich.

Wie die Figuren 3 und 4 außerdem zeigen, ist das Betätigungsglied 4 im Anbindungsbereich zur Verriegelungsstange 1 mit einem U-förmigen Querschnitt versehen, wobei dieser Querschnitt so gewählt ist, daß die Seitenschenkel 7 die Verriegelungsstange 1 seitlich umgreifen, so daß eine einfache Verdreh- oder Kippsicherung des Betätigungsgliedes 4 gegeben ist.

Außerdem ist das Betätigungsglied 4 mit mehreren Arretierungsnocken 8 ausgestattet, welche in den Eckpunkten von winkelförmigen Ausnehmungen 9 der Verriegelungsstange 1 anliegen und somit eine zusätzliche Lagesicherung des Betätigungsgliedes 4 bewirken.

Wie insbesondere die Figuren 5 bis 8 deutlich machen, sind die einzelnen Stangenelemente 1a an ihren im gegenseitigen Verbindungsbereich liegenden Enden einerseits mit Rastaussparungen 10 und andererseits mit Rastvorsprüngen 11 versehen, wobei die Rastaussparungen 10 im Bereich einer T-förmigen Vertiefung 12 am Ende eines Stangenelementes 1a liegen und die Rastvorsprünge 11 am entsprechend T-förmig gestalteten Ende des anderen Stangenelementes 1a angeformt sind. Nach dem Zusammensetzen der beiden Enden ist eine starre, aber lösbare Verbindung der beiden Stangenelemente 1a gewährleistet, außerdem ist die gesamte Verbindungsstange 1 durch die gewählte Konstruktion im Verbindungsbereich in ihrem Querschnitt nicht verdickt.

Eine zusätzliche Sicherung der Verbindung wird erreicht durch eine am T-förmigen Ende eines Stangenelementes 1a in Richtung der Längsachse vorspringenden Nase 13, die im Verriegelungszustand in eine Durchbrechung 14 im korrespondierenden, T-förmigen vertieften Bereich 12 des anderen Stangenelementes 1a eingreift.

Sowohl die Stangenelemente 1a wie auch das Betätigungsglied 4 sind vorteilhafterweise jeweils einstückig aus Kunststoff hergestellt.

Die einzelnen Stangenelemente 1a können wahlweise an ihren beiden Enden mit den weiter oben beschriebenen Rastmitteln 10, 11 ausgestattet sein, wie das in Figur 2a dargestellte Stangenelement 1a, ebenso ist es denkbar, daß die einzelnen Stangenelemente 1a lediglich an einem ihrer Enden mit Rastmitteln 10 oder 11 versehen sind.

Wie Figur 3 deutlich zeigt, ist das Betätigungsglied 4 mit einem einstückig angeformten Schenkel 15 ausgestattet, der in einem Abstand zur Verriegelungsstange 1 parallel zu dieser Verriegelungsstange 1 verläuft und ein Langloch 16 aufweist, welches ebenfalls parallel zur Längsachse der Verriegelungsstange 1 verläuft.

Der erwähnte Schenkel 15 ist über eine Sollbruchstelle 17 mit dem rechtwinklig zur Verriegelungsstange 1 verlaufenden Abschnitt 18 des Betätigungsgliedes 4 verbunden.

Das Langloch 16 des Schenkels 15 kann je nach Montagesituation in Verbindung mit einem möbelseitigen Führungsstift als Führungshilfe benutzt werden.

Falls der Schenkel 15 aufgrund der Möbelkonstruktion nicht benötigt wird oder gar eine korrekte Montage erschwert oder behindert, kann der gesamte Schenkel 15 längs der Sollbruchstelle 17 auf einfache Art und Weise abgebrochen und entfernt werden.

## Patentansprüche

1. Verriegelungsstange (1) für Zentralverschlüsse an Möbeln, wobei die Verriegelungsstange (1) aus mindestens zwei Stangenelementen (1a) zusammengesetzt ist und mindestens ein Betätigungsglied (4) aufweist, welches mittelbar oder unmittelbar mit einem Schloß eines Zentralverschlusses zusammenwirkt, wobei die einzelnen Stangenelemente (1a) an ihren im gegenseitigen Verbindungsbereich liegenden Enden durch Rastmittel starr, aber lösbar miteinander verbunden sind, **dadurch gekennzeichnet, daß** das Betätigungsglied in Richtung der Stangenlängsachse in verschiedenen Positionen befestigbar ist, daß die einzelnen Stangenelemente (1a) eine einheitliche Lochreihe (5) aufweisen, in welcher das mit Rastnocken (6) versehene Betätigungsglied (4) lösbar festlegbar ist und daß die einzelnen Stangenelemente (1a) an ihren im gegenseitigen Verbindungsbereich liegenden Enden einerseits Rastaussparungen (10) und andererseits Rastvorsprünge (11) aufweisen und über diese Rastmittel (10, 11) starr, aber lösbar miteinander verbunden sind.

2. Verriegelungsstange nach Anspruch 1, **dadurch gekennzeichnet, daß** das Betätigungsglied (4) im Anbindungsbereich zur Verriegelungsstange (1) im Querschnitt U-förmig gestaltet ist und mit seinen Seitenschenkeln (7) die Verriegelungsstange (1) seitlich umgreift.

3. Verriegelungsstange nach Anspruch 1 oder 2, **dadurch gekennzeichnet, daß** das Betätigungsglied (4) mit mehreren Arretierungsnocken (8) versehen ist, die in eine winkelförmige Ausnehmung (9) der Verriegelungsstange (1) eingreifen.

4. Verriegelungsstange nach einem oder mehreren der Ansprüche 1 bis 3, **dadurch gekennzeichnet, daß** die Rastausnehmungen (10) im Bereich einer T-förmigen Vertiefung (12) eines Stangenelementes (1a) liegen und die Rastvorsprünge (11) im Bereich des entsprechend T-förmig gestalteten Endes des anderen Stangenelementes (1a) angeordnet sind.

5. Verriegelungsstange nach Anspruch 4, **dadurch gekennzeichnet, daß** das T-förmig gestaltete Ende eines Stangenelementes mit einer in Richtung der Längsachse vorstehenden Nase (13) versehen ist, die im Verriegelungszustand in eine Durchbrechung (14) im korrespondierenden Bereich des anderen Stangenelementes (1a) eingreift.

6. Verriegelungsstange nach einem oder mehreren der vorhergehenden Ansprüche, **dadurch gekennzeichnet, daß** das Betätigungsglied (4) und/oder die Stangenelemente (1a) jeweils einstückig aus Kunststoff hergestellt sind.

7. Verriegelungsstange nach einem oder mehreren der vorhergehenden Ansprüche, **dadurch gekennzeichnet, daß** das Betätigungsglied (4) mit einem einstückig angeformten Schenkel (15) ausgestattet ist, der ebenso wie ein innerhalb dieses Schenkels (15) angeordnetes Langloch (16) parallel zur Längsachse der Verriegelungsstange (1) und in einem Abstand zu derselben verläuft und mit dem Betätigungsglied (4) über eine Sollbruchstelle (17) verbunden ist.

## Claims

1. A locking bar (1) for central locking arrangements on articles of furniture, wherein the locking bar (1) is composed of at least two bar elements (1a) and has at least one actuating member (4) which directly or indirectly co-operates with a lock of a central locking arrangement, wherein the individual bar elements (1a) are rigidly or releasably connected together by retaining means at their ends which are disposed in the mutual connecting region, characterised in that the actuating member can be fixed in various positions in the direction of the longitudinal axis of the bar, that the individual bar elements (1a) have a uniform row of holes (5) in which the actuating member (4) provided with retaining projections (6) can be releasably secured, and that at their ends in the mutual connecting region the individual bar elements (1a) have on the one hand retaining openings (10) and on the other hand retaining projection portions (11) and are connected together rigidly but releasably by way of said retaining means (10, 11).

2. A locking bar according to claim 1 characterised in that the actuating member (4) is of a U-shaped configuration in cross-section in the region of connection to the locking bar (1) and with its side limbs (7) laterally embraces the locking bar (1).

3. A locking bar according to claim 1 or claim 2 characterised in that the actuating member (4) is provided with a plurality of arresting projections (8) which engage into an angular opening (9) in the locking bar (1).

4. A locking bar according to one or more of claims 1 to 3 characterised in that the retaining openings (10) are disposed in the region of a T-shaped depression (12) in a bar element (1a) and the retaining projection portions (11) are arranged in the region of the end of the other bar element (1a), said end being of a correspondingly T-shaped configuration.

5. A locking bar according to claim 4 characterised in that the end of a bar element which is of a T-shaped configuration is provided with a nose (13) which projects in the direction of the longitudinal axis and which in the locking condition engages into an orifice (14) in the corresponding region of the other bar element (1a).

6. A locking bar according to one or more of the preceding claims characterised in that the actuating member (4) and/or the bar elements (1a) are each integrally made from plastics material.

7. A locking bar according to one or more of the preceding claims characterised in that the actuating member (4) is provided with a limb (15) which is integrally formed thereon and which like a slot (16) arranged within said limb (15) extends parallel to the longitudinal axis of the locking bar (1) and at a spacing relative thereto and is connected to the actuating member (4) by way of a desired-rupture location (17).

## Revendications

1. Tige de verrouillage (1) pour dispositifs de fermeture centrale sur des meubles, la tige de verrouillage (1) étant constituée d'au moins deux éléments de tige (1a) et présentant au moins un organe d'actionnement (4), qui coopère indirectement ou directement avec la serrure d'un dispositif de fermeture centrale, les différents éléments de tige (1a) étant reliés, de façon rigide mais démontable, par des éléments d'enclenchement, au niveau de leurs extrémités situées dans la zone de liaison réciproque, caractérisée en ce que l'organe d'actionnement, dans la direction de l'axe longitudinal de la tige, est susceptible d'être fixé dans différentes positions, en ce que les différents éléments de tige (1a) présentent une rangée de perçages (5) uniforme, dans laquelle l'organe d'actionnement (4), pourvu d'ergots d'enclenchement (6), est susceptible d'être fixé de façon démontable, et en ce que les différents éléments de tige (1a) présentent, au niveau de leurs extrémités situées dans la zone de liaison réciproque, d'une part des évidements d'enclenchement (10) et d'autre part des saillies d'enclenchement (11), et sont reliés, par l'intermédiaire de ces éléments d'enclenchement (10, 11), de façon rigide mais démontable.

2. Tige de verrouillage selon la revendication 1, caractérisée en ce que l'organe d'actionnement (4), dans la zone de rattachement avec la tige de verrouillage (1), présente une section transversale en forme de U et entoure latéralement la tige de verrouillage (1) par ses branches latérales (7).

3. Tige de verrouillage selon la revendication 1 ou 2, caractérisée en ce que l'organe d'actionnement (4) est pourvu de plusieurs ergots de blocage (8) qui s'engagent dans un évidement (9) en forme d'angle de la tige de verrouillage (1).

4. Tige de verrouillage selon l'une ou plusieurs des revendications 1 à 3, caractérisée en ce que les évidements d'enclenchement (10) se situent dans la zone d'une cavité (12) en forme de T d'un élément de tige (1a) et en ce que les saillies d'enclenchement (11) se situent dans la zone de l'extrémité, présentant une forme de T correspondante, de l'autre élément de tige (1a).

5. Tige de verrouillage selon la revendication 4, caractérisée en ce que l'extrémité en forme de T d'un élément de tige est pourvue d'un taquet (13), dépassant dans la direction de l'axe longitudinal, qui pénètre, en position de verrouillage, dans une ouverture (14) ménagée dans la zone correspondante de l'autre élément de tige (1a).

6. Tige de verrouillage selon l'une ou plusieurs des revendications précédentes, caractérisée en ce que l'organe d'actionnement (4) et/ou les éléments de tige (1a) ne forment, chacun, qu'une seule pièce en matière synthétique.

7. Tige de verrouillage selon l'une ou plusieurs des revendications précédentes, caractérisée en ce que l'organe d'actionnement (4) est équipé d'une branche (15) formant corps avec lui qui, comme un perçage longitudinal (16) ménagé à l'intérieur de cette branche (15), s'étend parallèlement à l'axe longitudinal de la tige de verrouillage (1), et à distance de celle-ci, et est reliée, par l'intermédiaire d'un point destiné à la rupture (17), avec l'organe d'actionnement (4).
